# EUROPÄISCHE PATENTANMELDUNG

(11) **EP 1 296 027 A2**
(43) Veröffentlichungstag der Anmeldung: **26.03.2003**
(21) Anmeldenummer: 02015917.4
(22) Anmeldetag: 17.07.2002
(51) Int. Cl.: F01N 1/16

(54) **Abgasschalldämpfer**

(30) Priorität: 25.09.2001 DE 10147216
(71) Anmelder: J. Eberspächer GmbH & Co. KG, 73730 Esslingen (DE)
(72) Erfinder: Wirth, Georg, 73230 Kirchheim/Teck (DE); Grupp, Johannes, 73072 Donzdorf (DE); Wörner, Siegfried, 73734 Esslingen (DE); Zacke, Peter, 73095 Albershausen (DE)
(74) Vertreter: Bernhard, Uwe

(57) **Zusammenfassung**

Die Erfindung betrifft einen Abgasschalldämpfer (1) mit einem Gehäuse (2), das eine Gaszuleitung (4), eine Gasableitung (13) sowie eine Ventilanordnung (17) zum Verändern des Strömungsquerschnitts eines Strömungswegs zwischen Zuleitungsaustritt und Ableitungseintritt aufweist. Zuleitungsaustritt (11) und Ableitungseintritt (14) sind nebeneinander angeordnet. Die Ventilanordnung (17) weist eine schwenkbare Klappe (18) auf, die einen dem Zuleitungsaustritt (11) zugeordneten Betätigungsabschnitt (23) und einen dem Ableitungseintritt (14) zugeordneten Steuerabschnitt (24) aufweist. Die Klappe (18) ist mit Federmitteln (26) in eine Ausgangsstellung vorgespannt, in welcher der Betätigungsabschnitt (23) den Zuleitungsaustritt (11) abdeckt und daran einen minimalen Austrittsquerschnitt einstellt und in welcher der Steuerabschnitt (24) den Ableitungseintritt (14) abdeckt und daran einen minimalen Eintrittsquerschnitt einstellt. Der Betätigungsabschnitt (23) hebt in Abhängigkeit des Abgasvolumenstroms in der Gaszuleitung (4) vom Zuleitungsaustritt (11) ab und verschwenkt die Klappe (18) aus ihrer Ausgangsstellung, wobei der Steuerabschnitt (24) vom Ableitungseintritt (14) abhebt und den Eintrittsquerschnitt vergrößert.

## Beschreibung

Die vorliegende Erfindung betrifft einen Abgasschalldämpfer, insbesondere für Brennkraftmaschinen, mit den Merkmalen des Oberbegriffs des Anspruchs 1.

Abgasschalldämpfer dieser Art werden insbesondere dazu verwendet, einerseits bei kleinen Abgasdurchsätzen niederfrequente Geräusche relativ stark zu dämpfen und andererseits bei größeren Abgasdurchsätzen einen übermäßigen Gegendruckanstieg und somit einen Leistungsverlust der jeweilige Brennkraftmaschine zu vermeiden.

Aus der DE 199 35 177 C1 ist ein Abgasschalldämpfer der eingangs genannten Art bekannt, der ein Gehäuse mit einer Gaszuleitung und einer Gasableitung aufweist. Im Inneren des Gehäuses ist eine Ventilanordnung zum Verändern des Strömungsquerschnitts eines Strömungswegs zwischen einem Zuleitungsaustritt und einem Ableitungseintritt vorgesehen. Diese Ventilanordnung umfasst dabei ein Betätigungselement, das im Bereich des Zuleitungsaustritts angeordnet ist und über eine gemeinsame Welle mit einem Verschlusselement verbunden ist. Dieses Verschlusselement steuert den Strömungsquerschnitt eines Zusatzrohres, das zwei im Gehäuse ausgebildete Kammern miteinander verbindet. Das Betätigungselement ist mit Federmitteln in eine Ausgangsstellung vorgespannt, in der das Verschlusselement den Strömungsquerschnitt des Zusatzrohrs verschließt. Bei verschlossenem Zusatzrohr ist zwischen dem Zuleitungsaustritt und dem Ableitungseintritt ein erster Strömungsweg mit einem ersten Drosselwiderstand wirksam. Das Betätigungselement ist so gelagert, dass es in Abhängigkeit des Abgasvolumenstroms in der Gaszuleitung mehr oder weniger verschwenkt, wodurch das Verschlusselement den Strömungsquerschnitt des Zusatzrohrs mehr oder weniger öffnet. Bei mehr oder weniger geöffnetem Zusatzrohr ist zwischen dem Zuleitungsaustritt und dem Ableitungseintritt ein zweiter Strömungsweg mit einem zweitem Drosselwiderstand mehr oder weniger wirksam. Auf diese Weise kann passiv, also ohne einen zusätzlichen externen Antrieb, das Drosselverhalten des Schalldämpfers und somit seine Dämpfungscharakteristik in Abhängigkeit des Abgasvolumenstroms gesteuert werden. Eine derartige Ventilanordnung ist relativ aufwendig, da Betätigungselement und Verschlusselement unabhängig voneinander gegenüber den jeweiligen Leitungen bzw. Rohren relativ genau positioniert und gelagert werden müssen.

Aus der DE 195 03 322 A1 ist ein weiterer Abgasschalldämpfer bekannt, der ein Gehäuse mit einer Gaszuleitung und einer Gasableitung aufweist. Dabei ist der Gaszuleitung eine Ventilanordnung zugeordnet, die in Abhängigkeit wenigstens eines Parameters den Eintrittsquerschnitt für das in das Gehäuse eintretende Abgas verändert. Die Ventilanordnung weist einen über eine Überdruckdose verstellbar angetriebenen Ventilteller auf, der in einer Ausgangsstellung mittels einer Schraubendruckfeder ein Austrittsende der Gaszuleitung axial verschließt. Die Überdruckdose ist über eine Druckleitung mit der Gaszuleitung kommunizierend verbunden, so dass der Ventilteller in Abhängigkeit des Abgasgegendrucks, also des im anströmenden Abgas herrschenden Drucks, mehr oder weniger vom Austrittsende der Gaszuleitung abhebt. Der bekannte Abgasschalldämpfer besitzt einen relativ aufwendigen Aufbau, da die Überdruckdose außerhalb des Gehäuses des Abgasschalldämpfers angeordnet ist, so dass eine Kolbenstange zur Betätigung des Ventiltellers das Gehäuse abgedichtet durchdringen muss. Desweiteren müssen bei der Montage und Herstellung des bekannten Abgasschalldämpfers relativ enge Toleranzen eingehalten werden, um eine ordnungsgemäße Funktion gewährleisten zu können.

Aus der DE 197 29 666 A1 ist ein anderer Abgasschalldämpfer bekannt, bei dem die Ventilanordnung einen durch ein Wellrohr angetriebenen Ventilteller aufweist. Ein fixes Ende des Wellrohrs ist dabei in eine Aussparung des Gehäuses des Abgasschalldämpfers eingesetzt, wobei das Innere des Wellrohrs über eine im Schalldämpfergehäuse ausgebildet Öffnung mit der Atmosphäre in Verbindung steht. Desweiteren wird der Ventilteller mit Federmitteln in Schließrichtung gegen das Austrittsende der Gaszuleitung vorgespannt. In Abhängigkeit des im Gehäuse herrschenden Abgasdrucks wird der Ventilteller axial verstellt, um so den Eintrittsquerschnitt für das in das Gehäuse eintretende Abgas zu verändern. Zwar ist bei dieser Anordnung eine Betätigungseinrichtung für den Ventilteller im Inneren des Gehäuses angeordnet, jedoch können auch hier Dichtungsprobleme auftreten, da das Innere des Wellrohrs über die genannte Gehäuseöffnung mit der Atmosphäre kommunizieren muss. Dementsprechend besitzt auch dieser bekannte Abgasschalldämpfer einen relativ aufwendigen Aufbau. Bei diesem Abgasschalldämpfer müssen bei der Herstellung und Montage relativ enge Toleranzen eingehalten werden, um eine ordnungsgemäße Funktion der Ventilanordnung gewährleisten zu können.

Die vorliegende Erfindung beschäftigt sich mit dem Problem, für einen Abgasschalldämpfer der eingangs genannten Art eine andere Ausführungsform mit einem relativ einfach realisierbaren Aufbau anzugeben.

Erfindungsgemäß wird dieses Problem durch einen Abgasschalldämpfer mit den Merkmalen des Anspruchs 1 gelöst. Vorteilhafte Ausführungsformen sind in den abhängigen Ansprüchen angegeben.

Die Erfindung beruht auf dem allgemeinen Gedanken, eine einzige Klappe sowohl zum Steuern eines Leitungseintritts als auch zur Betätigung der Klappe selbst zu verwendet. Erreicht wird dies durch eine geschickte Anordnung der Klappe relativ zu einer Austrittsöffnung einer Gas zuführenden Leitung, z.B. Zuleitungsaustritt, und zu einer Eintrittsöffnung einer Gas abführenden Leitung, z.B. Ableitungseintritt, wobei die Klappe einen mit der Austrittsöffnung zusammenwirkenden Betätigungsabschnitt und einen mit der Eintrittsöffnung zusammenwirkenden Steuerabschnitt aufweist. Der Betätigungsabschnitt ist z.B. vor dem Zuleitungsaustritt angeordnet und wird somit durch den Gasvolumenstrom in der Gaszuleitung angetrieben, wodurch die Klappe eine entsprechende Schwenkverstellung durchführt, wobei gleichzeitig der daran ausgebildete Steuerabschnitt ebenfalls mehr oder weniger von der Eintrittsöffnung abhebt, wodurch sich der Eintrittsquerschnitt der Eintrittsöffnung entsprechend verändert. Beim erfindungsgemäßen Abgasschalldämpfer muss demnach lediglich ein einziges Bauteil im Gehäuse gelagert werden, wobei diese Lagerung außerdem relativ preiswert realisierbar ist.

Der Betätigungsabschnitt der Klappe wirkt so mit der Austrittsöffnung zusammen, dass in einer Ausgangsstellung der Klappe ein minimaler Austrittsquerschnitt vorliegt, der zweckmäßig größer als null ist.

Zweckmäßig ist die Austrittsöffnung durch den Zuleitungsaustritt der Gasleitung gebildet. Außerdem kann die Eintrittsöffnung durch den Ableitungseintritt der Gasableitung gebildet sein.

Bei einer vorteilhaften Ausführungsform kann der Betätigungsabschnitt zur Austrittsöffnung hin konkav, insbesondere als Halbkugelschale, ausgebildet sein. Diese Bauweise ermöglicht eine Impulsumkehr der ankommenden Gasströmung am Betätigungsabschnitt der Klappe, wodurch die Energie der Gasströmung besonders effektiv zur Betätigung der Klappe ausgenutzt werden kann.

Entsprechend einer anderen Ausführungsform kann der Steuerabschnitt der Klappe als Deckel ausgebildet sein, der in der Ausgangsstellung der Klappe auf einem stirnseitigen Rand der Eintrittsöffnung bündig aufliegt. Dementsprechend ist der Steuerabschnitt bzw. die Klappe außerhalb des zu steuernden Eintrittsquerschnitts angeordnet, wodurch sich die Lagerung der Klappe vereinfacht.

Damit der Steuerabschnitt der Klappe von der Eintrittsöffnung abheben kann, muss ein Strömungsweg vorhanden sein, der einen Druckausgleich zwischen der Anströmseite und der Abströmseite des Steuerabschnitts ermöglicht.

Bei einer Ausführungsform, bei der der Deckel in der Ausgangsstellung der Klappe die Eintrittsöffnung verschließt, kann ein den Deckel umgehender Bypassweg vorgesehen sein, der einen Mindestströmungsquerschnitt für den Gasaustritt aus dem Gehäuse gewährleistet. Bei dieser Ausführungsform weist der vom Steuerabschnitt in der Ausgangsstellung der Klappe an der Eintrittsöffnung eingestellte minimale Eintrittsquerschnitt den Wert null auf.

Bei einer anderen Ausführungsform kann der Steuerabschnitt wenigstens eine Öffnung aufweisen, die den minimalen Eintrittsquerschnitt bildet bzw. bilden. Eine derartige Ausführungsform ist besonders preiswert realisierbar.

Zweckmäßig ist der Deckel lediglich mit einer einzigen zentralen Öffnung ausgestattet, die hinsichtlich ihres Durchströmungsquerschnitts und insbesondere hinsichtlich ihrer Drosselwirkung relativ genau dimensionierbar ist.

Bei einer vorteilhaften Weiterbildung kann diese zentrale Öffnung mit einem Einlauftrichter ausgestattet sein, der in der Ausgangsstellung der Klappe in die Eintrittsöffnung hineinragt. Diese Bauweise erzeugt eine in akustischer Hinsicht günstige Durchströmung der zentralen Öffnung sowie der Gasableitung.

Gemäß einer besonders vorteilhaften Ausführungsform kann eine Schwenkachse, um welche die Klappe schwenkverstellbar gelagert ist, näher an der Eintrittsöffnung als an der Austrittsöffnung angeordnet sein. Durch diese Maßnahme weist der Betätigungsabschnitt an der Klappe einen größeren Hebelarm auf als der Steuerabschnitt. Dies hat zur Folge, dass die am Steuerabschnitt angreifenden und in Schließrichtung wirkenden Druckkräfte leichter von dem am Betätigungsabschnitt angreifenden, über die Gaszuleitung anströmenden Gas überwunden werden können. Die Lagerung der Klappe kann besonders einfach dadurch realisiert werden, dass die Klappe an einer ringförmigen Hülse gelagert ist, die auf einem die Eintrittsöffnung aufweisenden Eintrittsabschnitt der Ableitung aufgesteckt und daran befestigt ist. Diese Bauweise vereinfacht insbesondere die Serienmontage des Abgasschalldämpfers.

Von besonderer Bedeutung ist eine Ausführungsform, bei der die Klappe, die Hülse und die Federmittel eine vormontierbare Einheit bilden, die vormontiert am Eintrittsabschnitt der Ableitung befestigbar ist. Diese Bauweise ermöglicht eine vom übrigen Abgasschalldämpfer unabhängige Vormontage dieser Einheit oder Baugruppe, wodurch einerseits innerhalb dieser Baugruppe engere Toleranzen eingehalten werden können und wodurch andererseits der Zusammenbau des Abgasschalldämpfers vereinfacht wird.

Bei einer speziellen Ausführungsform kann außerdem ein Stellantrieb vorgesehen sein, der an der Klappe angreift und diese Parameter abhängig aktiv verstellt. Bei dieser Ausführungsform kann unabhängig vom Gasvolumenstrom in die Dämpfungscharakteristik des Abgasschalldämpfers eingegriffen werden. Parameter, in deren Abhängigkeit der Stellantrieb die Klappe betätigt, können beispielsweise der Abgasdruck im anströmenden Abgas (Abgasgegendruck), die Abgastemperatur, die Motordrehzahl, die Motorlast, die Lautstärke sowie der Klang des Bündungsgeräusches sein. Beispielsweise kann es zweckmäßig sein, die Klappe über den Stellantrieb zwangsweise in ihrer Ausgangsstellung zu positionieren, um so beispielsweise im Stadtverkehr minimale Strömungsquerschnitte zwischen Zuleitungsaustritt und Ableitungseintritt zu erzwingen.

Durch die Dimensionierung der Vorspannkraft der Federmittel sowie durch die Masse der Klappe kann die Ventilanordnung hinsichtlich einer bestimmten Dämpfungscharakteristik ausgelegt werden. Diese Charakteristik kann entsprechend einer Weiterbildung noch besser an die Anforderung angepasst werden, wenn die Ventilanordnung mehrere solcher Klappe aufweist, die im Gehäuse in Reihe oder parallel wirkend angeordnet und in akustischer Hinsicht unterschiedlich abgestimmt sind.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ein bevorzugtes Ausführungsbeispiel der Erfindung ist in den Zeichnungen dargestellt und wird in der nachfolgenden Beschreibung näher erläutert, wobei sich gleiche Bezugszeichen auf gleiche oder funktional gleiche oder ähnliche Bauteile beziehen..

Es zeigen, jeweils schematisch,
- Fig. 1: eine perspektivische Ansicht auf ein geöffnetes Gehäuse eines Abgasschalldämpfers nach der Erfindung und
- Fig. 2: eine Schnittansicht durch das Gehäuse des erfindungsgemäßen Abgasschalldämpfers.

Entsprechend den Fig. 1 und Fig. 2 weist ein erfindungsgemäßer Abgasschalldämpfer 1 ein Gehäuse 2 auf, das üblicherweise mehrschalig hergestellt ist und hier eine Unterschale 3 sowie eine Oberschale 31 aufweist. In Fig. 1 ist lediglich die Unterschale 3 des Gehäuses 2 gezeigt. Das Gehäuse 2 umfasst eine Gaszuleitung 4, wobei ein am Gehäuse 2 ausgebildeter Eintrittsstutzen 5 einen Zuleitungseintritt 6 bildet, durch den zuströmendes Abgas entsprechend einem Pfeil 7 in die Gaszuleitung 4 eintritt.

Bei der hier gezeigten Ausführungsform sind im Gehäuse 2 zwei Kammern, nämlich eine Umlenkkammer 8 und eine Resonatorkammer 9, ausgebildet, die durch eine Trennwand 10 voneinander gasdicht abgetrennt sind. Der Eintrittsstutzen 5 ist dabei am Gehäuse 2 so angeordnet, dass die Gaszuleitung 4 zunächst innerhalb der Umlenkkammer 8 verläuft, dann die Trennwand 10 dicht durchdringt, anschließend innerhalb der Resonatorkammer 9 mit einem Bogen von etwa 180° umgelenkt ist, dann wieder die Trennwand 10 abgedichtet durchdringt, um schließlich in der Umlenkkammer 8 mit einem Zuleitungsaustritt 11 zu münden. In der Resonatorkammer 9 ist die Gaszuleitung 4 in einem bogenförmigen Abschnitt 12 porös, also gasdurchlässig, ausgebildet. Durch diesen porösen Abschnitt 12 kann Schall, der über die Gaszuleitung 4 mittransportiert wird, in die Resonatorkammer 9 austreten, wodurch sich eine gewünschte Dämpfungswirkung einstellt. Zweckmäßig ist die Resonatorkammer 9 mit einem geeigneten Dämmstoff ausgefüllt.

Das Gehäuse 2 umfasst außerdem eine Gasableitung 13, die in der Umlenkkammer 8 mit einem Ableitungseintritt 14 beginnt, die Trennwand 10 gasdicht durchdringt, innerhalb der Resonatorkammer 9 verläuft und mit einem Ableitungsaustritt 15 in einem Austrittsstutzen 16 endet, der im Gehäuse 2 ausgebildet ist. Ein Pfeil 30 symbolisiert dabei das aus dem Gehäuse 2 austretende Abgas.

In der Umlenkkammer 8 ist außerdem eine Ventilanordnung 17 angeordnet, die zur Steuerung des Strömungsquerschnitts eines Strömungswegs zwischen dem Zuleitungsaustritt 11 und dem Ableitungseintritt 14 dient. Erfindungsgemäß sind die von der Ventilanordnung 17 gesteuerten Öffnungen, also hier der Zuleitungsaustritt 11 und der Ableitungseintritt 14, im Gehäuse 2 bzw. an der Trennwand 10 nebeneinander angeordnet. Die Ventilanordnung 17 weist eine Klappe 18 auf, die um eine Schwenkachse 19 schwenkverstellbar gelagert ist. Die Lagerung der Klappe 18 erfolgt dabei an einer ringförmigen Hülse 20, die auf einen in die Umlenkkammer 8 hineinragenden Endabschnitt 32 der Gasableitung 13 aufgesteckt ist und damit fest verbunden ist. Beispielsweise ist die Hülse 20 mit der Gasableitung 13 verlötet oder verschweißt. Bei der hier gezeigten Ausführungsform bildet die Hülse 20 das Eintrittsende der Gasableitung 13, so dass der Ableitungseintritt 14 somit an der Hülse 20 oder durch die Hülse 20 ausgebildet ist. Für die Lagerung der Klappe 18 sind an der Hülse 20 Lagerarme 21 ausgebildet, die eine Welle 22 tragen, die koaxial zur Schwenkachse 19 verläuft. An dieser Welle 22 ist dann die Klappe 18 gelagert. An Stelle einer derartige Welle 22 können an den Lagerarmen 21 oder an der Klappe 18 entsprechende Lagerbolzen ausgebildet sein, die in entsprechende Bolzenaufnahmen in der Klappe 18 bzw. in den Lagerarmen 21 eingreifen, wobei diese Lagerbolzen koaxial zur Schwenkachse 19 verlaufen und so die Lagerung der Klappe 18 realisieren.

Die Klappe 18 weist einen von der Schwenkachse 19 entfernten Betätigungsabschnitt 23 auf, der mit dem Zuleitungsaustritt 11 zusammenwirkt und hier zum Zuleitungsaustritt 11 hin konkav ausgebildet ist. Der Betätigungsabschnitt 23 ist entsprechend der hier gezeigten bevorzugten Ausführungsform als Halbkugelschale geformt. Die Klappe 18 weist in der Nähe der Schwenkachse 19 einen Steuerabschnitt 24 auf, der mit dem Ableitungseintritt 14 zusammenwirkt und in der hier gezeigten Ausführungsform als Deckel ausgebildet ist, der in einer in Fig. 1 gezeigten Ausgangsstellung der Klappe 18 auf einem in Fig. 2 erkennbaren stirnseitigen Rand 25 des Ableitungseintritts 14 bündig aufliegt.

Die Ventilanordnung 17 weist außerdem Federmittel 26 auf, die hier durch eine Schenkelfeder gebildet sind, wobei diese Schenkelfeder auf die Welle 22 aufgesteckt ist und sich einenends an der Klappe 18 und anderenends an der Hülse 20 abstützt. Die Federmittel 26 spannen die Klappe 18 in die in Fig. 1 gezeigte Ausgangsstellung vor. In dieser Ausgangsstellung deckt der Betätigungsabschnitt 23 den Zuleitungsaustritt 11 mehr oder weniger vollständig ab. Zweckmäßig ist dabei der Betätigungsabschnitt 23 in der Ausgangsstellung der Klappe 18 soweit vom Zuleitungsaustritt 11 beabstandet, dass sich zwischen diesem Zuleitungsaustritt 11 und dem Betätigungsabschnitt 23 ein Ringspalt ausbildet, der einen minimalen Austrittsquerschnitt für diesen Zuleitungsaustritt 11 gewährleistet. Auf diese Weise wird erreicht, dass in einem Bereich relativ kleiner Volumenströme die Klappe 18 in ihrer Ausgangsstellung verbleiben kann. In der Ausgangsstellung liegt - wie bereits oben erwähnt - der Steuerabschnitt 24 bündig auf dem Ableitungseintritt 14 auf. Der Steuerabschnitt 24 enthält bei der hier gezeigten bevorzugten Ausführungsform eine zentrale Öffnung 27, die außerdem mit einem Einlauftrichter 28 versehen ist. Dieser Einlauftrichter 28 ragt in der Ausgangsstellung der Klappe 18 in den Ableitungseintritt 14 hinein. Die zentrale Öffnung 27 gewährleistet in der Ausgangsstellung der Klappe 18 einen minimalen Eintrittsquerschnitt für den Ableitungseintritt 14. Diese Bauweise ermöglicht zum einen einen Bereich kleinerer Volumenströme, bei dem die Klappe 18 in ihrer Ausgangsstellung verbleiben kann. Zum anderen reduziert die Öffnung 27 die am Steuerabschnitt 24 wirksamen Druckkräfte, welche die Klappe 18 in Richtung eines Druckgefälles, also in deren Ausgangsstellung antreiben.

Durch die Lagerung der Klappe 18 in der Nähe des Ableitungseintritts 14 wird erreicht, dass dem Betätigungsabschnitt 23 ein größerer Hebelarm zur Verfügung steht als dem Steuerabschnitt 24. Hierdurch kann die Öffnungsbewegung der Klappe 18 unterstützt werden.

Von besonderer Bedeutung ist bei der vorliegenden Erfindung, dass die Hülse 20, die Klappe 18 und die Federmittel 26 eine vormontierbare Einheit 29 bilden, die als solche unabhängig vom Gehäuse 2 zusammengebaut werden kann. Diese Einheit 29 bildet somit eine Baugruppe, die komplett vormontiert in das Gehäuse 2 eingebaut werden kann, d.h. die Baugruppe oder Einheit 29 wird mit Hilfe der Hülse 20 auf den Endabschnitt 32 der Gasableitung 13 aufgesteckt und nach einer Justierung der Einheit 29 mit der Gasableitung 13 fest verbunden. Die Integration dieser Einheit 29 in das Gehäuse 2 wird dadurch erheblich vereinfacht.

Für die Klappe 18 können geeignete Anschläge vorgesehen sein, die beispielsweise an der Einheit 29 ausgebildet sind und beim Aufschwenken der Klappe 18 aus ihrer Ausgangsstellung eine Kollision mit dem Gehäuse 2 verhindern. Desweiteren können beispielsweise mit Hilfe von Drahtgestrickkissen weiche Anschläge ausgebildet werden, um ein hartes Aufschlagen der Bauteile aneinander zu vermeiden.

Als Werkstoffe für die Bauteile werden austenitische Edelstahle bevorzugt, die je nach Einsatztemperatur in warmfester Ausführung verwendet werden können. Verschleiß an den Lagerstellen kann durch Nitrieren und Härten der Bauteile reduziert werden. Die Federmittel 26 sollten aufgrund der hohen Spannungsbelastung im Werkstoff aus einem warmfesten Material hergestellt werden. Beispielsweise kann eine Schenkelfeder aus einer Nickelbasislegierung, wie z.B. Inconel 601, hergestellt werden.

Obwohl bei der hier gezeigten Ausführungsform die Ventilanordnung 17 dem Zuleitungsaustritt 11 und dem Ableitungseintritt 14 zugeordnet ist, kann die Ventilanordnung 17 bei einer anderen Ausführungsform im Gehäuse 2 auch einer anderen Austrittsöffnung einer Gas zuführenden Leitung und/oder einer anderen Eintrittsöffnung einer Gas abführenden Leitung zugeordnet sein. Dies kann beispielsweise dann zweckmäßig sein, wenn das Gehäuse 2 eine oder mehrere Überströmkammern enthält, die über derartige Leitungen miteinander kommunizieren.

Es ist klar, dass die Klappe 18, insbesondere hinsichtlich ihrer Masse, so dimensioniert ist, dass Resonanzschwingungen im Arbeitsbereich des Abgasschalldämpfers 1 vermieden werden. Die Ventilanordnung 17 kann durch eine geeignete Abstimmung, z.B. der Klappenmasse und der Federsteifigkeit der Federmittel 26, so ausgelegt werden, dass ein gewünschtes Dämpfungsverhalten in Abhängigkeit des Gasvolumenstroms einstellbar ist. Für eine besondere akustische Abstimmung kann es nützlich sein, mehrere derartige Klappen hintereinander, gegebenenfalls mit unterschiedlicher Abstimmung, anzuordnen.

Darüber hinaus kann ein hier nicht gezeigter, externer Stellantrieb vorgesehen sein, der an der Klappe 18, z.B. über die dann damit fest verbundene Welle 22, angreift und diese parameterabhängig aktiv verstellt. Ein derartiger Stellantrieb wird vorzugsweise außerhalb des Gehäuses 2 angeordnet.

Der Abgasschalldämpfer 1 ist zweckmäßig in einem Abgasstrang einer Brennkraftmaschine angeordnet, insbesondere in einem Kraftfahrzeug. Dabei kann der Abgasschalldämpfer 1 als Nachschalldämpfer oder als Vorschalldämpfer angeordnet sein.

Die erfindungsgemäße Klappe 18 arbeitet wie folgt:

Im Betrieb der Brennkraftmaschine wird über die Gaszuleitung 4 Abgas in das Gehäuse 2 eingeleitet, das am Zuleitungsaustritt 11 in die Umlenkkammer 8 austritt, aus der Umlenkkammer 8 in den Ableitungseintritt 14 eintritt und durch die Gasableitung 13 das Gehäuse 2 wieder verlässt. Bei kleineren Abgasvolumenströmen sind die an der Klappe 18 wirksamen Schließkräfte, also die Rückstellkraft der Federmittel 26 und die Druckdifferenz am Steuerabschnitt 24, größer als die in Öffnungsrichtung wirksamen Kräfte, die durch eine Strömungsumlenkung, insbesondere mit Impulsumkehr, am Betätigungsabschnitt 23 wirksam sind. In der Ausgangsstellung der Klappe 18 gewährleistet dabei ein vorbestimmter Abstand zwischen Betätigungsabschnitt 23 und Zuleitungsaustritt 11, dass eine hinreichende Gasströmung ohne kritischen Druckanstieg in die Umlenkkammer 8 eintreten kann. Die zentrale Öffnung 27 gewährleistet außerdem, dass eine hinreichende Gasströmung ohne kritischen Druckanstieg aus der Umlenkkammer 8 wieder austreten kann. Mit zunehmenden Volumenstrom nehmen auch die am Betätigungsabschnitt 23 wirksamen Kräfte zu, wobei ab einem bestimmten Wert der Betätigungsabschnitt 23 mehr oder weniger vom Zuleitungsaustritt 11 abhebt, wobei gleichzeitig die Klappe 18 dementsprechend mehr oder weniger verschwenkt. Gleichzeitig hebt dadurch auch der Steuerabschnitt 24 entsprechend mehr oder weniger vom Ableitungseintritt 14 ab, wodurch der wirksame Eintrittsquerschnitt entsprechend vergrößert wird. Dabei hat sich gezeigt, dass ein relativ kleiner Öffnungswinkel, von beispielsweise 45°, bereits ausreicht, einen ausreichend großen Eintrittsquerschnitt bereit zu stellen, bei dem auch im Volllastbetrieb kein kritischer Gegendruckanstieg erfolgt. Bemerkenswert ist dabei außerdem, dass die durch die Gasströmung verdrängte Klappe 18 den Strömungswiderstand und somit den Abgasgegendruck nur unwesentlich erhöht, da in der Umlenkkammer 8 auch ohne die Ventilanordnung 17 auf einem relativ kleinen Raum eine Strömungsumlenkung zwischen Zuleitungsaustritt 11 und Ableitungseintritt 14 erfolgen muss.

## Patentansprüche

1. Abgasschalldämpfer, insbesondere für eine Brennkraftmaschine, mit einem Gehäuse (2), das wenigstens eine Gaszuleitung (4) und wenigstens eine Gasableitung (13) aufweist, wobei eine Ventilanordnung (18) zum Verändern des Strömungsquerschnitts eines Strömungswegs zwischen Zuleitungsaustritt (11) und Ableitungseintritt (14) vorgesehen ist,
**dadurch gekennzeichnet,**
- **dass** im Strömungsweg eine Austrittsöffnung (11) einer gaszuführenden Leitung (4) und eine Eintrittsöffnung (14) einer gasabführenden Leitung (13) nebeneinander angeordnet sind,
- **dass** die Ventilanordnung (17) eine schwenkbar gelagerte Klappe (18) aufweist, die einen der Austrittsöffnung (11) zugeordneten Betätigungsabschnitt (23) und einen der Eintrittsöffnung (14) zugeordneten Steuerabschnitt (24) aufweist,
- wobei die Klappe (18) mit Federmitteln (26) in eine Ausgangsstellung vorgespannt ist, in welcher der Betätigungsabschnitt (23) die Austrittsöffnung (11) abdeckt und daran einen minimalen Austrittsquerschnitt einstellt und in welcher der Steuerabschnitt (24) die Eintrittsöffnung (14) abdeckt und daran einen minimalen Eintrittsquerschnitt einstellt,
- wobei der Betätigungsabschnitt (23) in Abhängigkeit des Abgasvolumenstroms in der gaszuführenden Leitung (4) mehr oder weniger von der Austrittsöffnung (11) abhebt und dadurch die Klappe (18) aus ihrer Ausgangsstellung verschwenkt, wobei auch der Steuerabschnitt (24) mehr oder weniger von der Eintrittsöffnung (14) abhebt und den Eintrittsquerschnitt mehr oder weniger vergrößert.

2. Abgasschalldämpfer nach Anspruch 1,
**dadurch gekennzeichnet,**
**dass** die Austrittsöffnung der gaszuführenden Leitung durch den Zuleitungsaustritt (11) der Gaszuleitung (4) gebildet ist und/oder dass die Eintrittsöffnung der gasabführenden Leitung durch den Ableitungseintritt (14) der Gasableitung (13) gebildet ist.

3. Abgasschalldämpfer nach Anspruch 1 oder 2,
**dadurch gekennzeichnet,**
**dass** der Betätigungsabschnitt (23) in der Ausgangsstellung der Klappe (18) relativ zur Austrittsöffnung (11) so positioniert ist, dass zwischen Austrittsöffnung (11) und Betätigungsabschnitt (23) ein Ringspalt ausgebildet ist, der den minimalen Austrittsquerschnitt bildet.

4. Abgasschalldämpfer nach einem der Ansprüche 1 bis 3,
**dadurch gekennzeichnet,**
**dass** der Betätigungsabschnitt (23) zur Austrittsöffnung (11) hin konkav ausgebildet ist.

5. Abgasschalldämpfer nach Anspruch 4,
**dadurch gekennzeichnet,**
**dass** der Betätigungsabschnitt (23) als Halbkugelschale ausgebildet ist.

6. Abgasschalldämpfer nach einem der Ansprüche 1 bis 5,
**dadurch gekennzeichnet,**
**dass** der Steuerabschnitt (24) als Deckel ausgebildet ist, der in der Ausgangsstellung der Klappe (18) auf einem stirnseitigen Rand (25) der Eintrittsöffnung (14) bündig aufliegt.

7. Abgasschalldämpfer nach Anspruch 6,
**dadurch gekennzeichnet,**
**dass** der als Deckel ausgebildete Steuerabschnitt (24) in der Ausgangsstellung der Klappe (18) die Eintrittsöffnung (14) verschließt, wobei ein den Deckel umgehender Bypassweg vorgesehen ist, der einen Mindestströmungsquerschnitt für den Gasaustritt aus dem Gehäuse (2) gewährleistet.

8. Abgasschalldämpfer nach Anspruch 6,
**dadurch gekennzeichnet,**
**dass** der Steuerabschnitt (24) wenigstens eine Öffnung (27) aufweist, die den minimalen Eintrittsquerschnitt bildet oder bilden.

9. Abgasschalldämpfer nach Anspruch 8,
**dadurch gekennzeichnet,**
**dass** der minimale Eintrittsquerschnitt durch eine zentrale Öffnung (27) gebildet ist.

10. Abgasschalldämpfer nach Anspruch 9,
**dadurch gekennzeichnet,**
**dass** die zentrale Öffnung (27) mit einem Einlauftrichter (28) ausgestattet ist, der in der Ausgangsstellung der Klappe (18) in die Eintrittsöffnung (14) hineinragt.

11. Abgasschalldämpfer nach einem der Ansprüche 1 bis 10,
**dadurch gekennzeichnet,**
**dass** eine Schwenkachse (19), um welche die Klappe (18) schwenkverstellbar gelagert ist, näher an der Eintrittsöffnung (14) als an der Austrittsöffnung (11) angeordnet ist.

12. Abgasschalldämpfer nach einem der Ansprüche 1 bis 11,
**dadurch gekennzeichnet,**
**dass** die Klappe (18) an einem die Eintrittsöffnung (14) aufweisenden End- oder Eintrittsabschnitt (32) der gasabführenden Leitung (13) gelagert ist.

13. Abgasschalldämpfer nach einem der Ansprüche 1 bis 12,
**dadurch gekennzeichnet,**
**dass** die Klappe (18) an einer ringförmigen Hülse (20) gelagert ist, die auf einen die Eintrittsöffnung (14) aufweisenden End- oder Eintrittsabschnitt (32) der gasabführenden Leitung (13) aufgesteckt und daran befestigt ist.

14. Abgasschalldämpfer nach Anspruch 13,
**dadurch gekennzeichnet,**
**dass** die Eintrittsöffnung (14) an der auf den End- oder Eintrittsabschnitt (32) aufgesteckten Hülse (20) ausgebildet ist.

15. Abgasschalldämpfer nach Anspruch 13 oder 14,
**dadurch gekennzeichnet,**
**dass** Klappe (18), Hülse (20) und Federmittel (26) eine vormontierbare Einheit (29) bilden, die vormontiert am End- oder Eintrittsabschnitt (32) der gasabführenden Leitung (13) befestigbar ist.

16. Abgasschalldämpfer nach einem der Ansprüche 1 bis 15,
**dadurch gekennzeichnet,**
**dass** ein Stellantrieb vorgesehen ist, der an der Klappe (18) angreift und diese parameterabhängig aktiv verstellt.

17. Abgasschalldämpfer nach Anspruch 16,
**dadurch gekennzeichnet,**
**dass** wenigstens eine der folgenden Größen einen Parameter bildet, in dessen Abhängigkeit der Stellantrieb die Klappe (18) aktiv verstellt: Abgasdruck im anströmenden Abgas (Abgasgegendruck), Abgastemperatur, Motordrehzahl, Motorlast, Lautstärke, Klang des Mündungsgeräusches.

18. Abgasschalldämpfer nach einem der Ansprüche 1 bis 17,
**dadurch gekennzeichnet,**
**dass** die Ventilanordnung (17) mehrere solcher Klappen (18) umfasst, die im Gehäuse (2) in Reihe oder parallel wirkend angeordnet und in akustischer Hinsicht unterschiedlich abgestimmt sind.

19. Abgasschalldämpfer nach einem der Ansprüche 1 bis 18,
**dadurch gekennzeichnet,**
**dass** im Gehäuse (2) eine Umlenkkammer (8) und eine Resonatorkammer (9) voneinander getrennt sind, wobei der Zuleitungsaustritt (11), der Ableitungseintritt (14) und die Ventialanordnung (17) in der Umlenkkammer (8) angeordnet sind und wobei die Gaszuleitung (4) und/oder die Gasableitung (13) in der Resonatorkammer (9) wenigstens einen perforierten Abschnitt (12) aufweist oder aufweisen.
